# EUROPÄISCHE PATENTSCHRIFT

(11) **EP 0 156 015 B1**
(45) Veröffentlichungstag und Bekanntmachung des Hinweises auf die Patenterteilung: **26.07.1989**
(21) Anmeldenummer: 84115254.9
(22) Anmeldetag: 12.12.1984
(51) Int. Cl.: B65D 8/04

(54) **Deckelbehälter mit aus dem Mantel vorstehenden Breitsicken**
Lidded container with wide protruding beads
Récipient à couvercle avec plis en saillie

(30) Priorität: 10.02.1984 DE 3404718
(43) Veröffentlichungstag der Anmeldung: 02.10.1985
(73) Patentinhaber: Julius Kleemann GmbH & Co., D-8757 Karlstein/Main (DE)
(72) Erfinder: Hohl, Gerhard, Dipl.-Ing., D-6367 Karben 1 (DE)
(74) Vertreter: Fuchs Mehler Weiss

(56) Entgegenhaltungen:
- FR-A- 1 324 373
- GB-A- 183 667
- US-A- 1 597 324
- US-A- 2 169 025

## Beschreibung

Die Erfindung betrifft einen Deckelbehälter, bestehend aus einem oben offenen Behälterkörper mit Mantel und Boden sowie aus einem abnehmbaren Deckel, wobei der Behälter in seinem Mantel mit im wesentlichen horizontal umlaufenden, zur Behälteraußenseite hin ausgetriebenen Breitsicken versehen ist, die je aus einer mittleren, bandartigen Umfangsfläche und aus seitlichen, sich an die Umfangsfläche anschließenden Flanken gebildet sind und zumindest bis auf den durch den verschlossenen Deckel gegebenen Außenumfang vorstehen gemäß dem Oberbegriff des Anspruchs 1. Ein solcher Behälter gehört zum Stand der Technik.

Unter horizontal umlaufenden Breitsicken sollen im vorliegenden Zusammenhang solche Sikken verstanden werden, die jeweils aus einer mittleren, bandartigen Umfangsfläche und sich an diese seitlich anschließenden Übergangsflanken bestehen, die den Anschluß des Umfangsbandes an den eigentlichen Behältermantel bilden.

Behälter, im allgemeinen solche mit im wesentlichen zylindrischer oder konischer Gestalt, die in ihrem Mantel mit solchen umlaufenden Breitsikken versehen sind, sind seit einiger Zeit auf dem Markt. Diese Breitsicken haben den Sinn, das gegenseitige Aufsatteln der Behälter während des Transports zu verhindern. Oft sind die Deckel der Behälter mit über den Mantelumfang des Behälters, möglicherweise aber auch mit über den Umfang des Bodens hinausragenden Rändern versehen, deren Durchmesser noch vergrößert wird, wenn zum Verschließen der Deckel beispielsweise Spannringe benutzt werden, die den Deckelrand und den oberen Behälterrand umgeben. Stehen derartige Bauteile am oberen Rand des verschlossenen Behälters über den übrigen Außenumfang des Behälters vor, so berühren sich die Behälter beim Aneinanderstoßen an diesen Stellen und es besteht die Gefahr, daß der überstehende obere Rand des einen Behälters sich auf den Rand des benachbarten Behälters hängt. Dieser Vorgang wird unter dem erwähnten Aufsatteln verstanden.

Ein solches Aufsatteln wird durch in dem Behältermantel vorgesehene Breitsicken verhindert, wenn diese bis auf den Außenumfang des oberen Randes des Behälters oder vorzugsweise noch etwas mehr vorstehen. Gegeneinander geschobene Behälter berühren sich dann zuerst mit den Außenflächen ihrer gegenseitigen Sicken. Hierdurch werden sowohl Beschädigungen der Dekkelverschlüsse wie auch des Behälters selbst vermindert, da die nach außen ausgetriebenen Breitsicken als eine Art von Pufferflächen dienen, die durch ihre Formgebung darüber hinaus noch die Widerstandsfähigkeit des Behälters in radialer Richtung erhohen.

Nachteilig ist jedoch, daß derartige Breitsicken die Stapeldruckbelastbarkeit der Behälter bis zu etwa 50% vermindern.

Aus der US-A-2 169 025 ist bereits ein Behälter mit gewelltem Mantel bekannt, der zur Aufnahme von elektrischen Geräten dient, die abzuleitende Wärme abgeben. Die Wellung des Behältermantels dient daher zum Zweck der Vergrößerung der Oberfläche für eine bessere Wärmeableitung. Zwar verlaufen die Wellen bei diesem vorbekannten Behälter senkrecht, sie stehen jedoch in keinem Zusammenhang mit irgendwelchen Umfangssicken. Auch geht es bei dem bekannten Behälter nicht darum, seine Stapelbelastbarkeit zu erhöhen.

Aus der FR-A-1 324 373 ist ein dem Erfindungsgegenstand ähnlicher Behälter bekannt, der jedoch keine Breitsicken im Sinne der hier getroffenen Definition aufweist. Der Behälter weist jedoch giebelartige Umfangssicken auf, die an einer Flanke mit gewissen Auswölbungen versehen sind, welche sich jedoch nicht bis in den Behältermantel am Fuß der Sicke erstrecken und daher wenig zur Stapelfestigkeit des Behälters an der Übergangsstelle zwischen Sickenflanke und Behälteraußenmantel beitragen.

Der Erfindung liegt die Aufgabe zugrunde, einen Deckelbehälter mit vorstehenden Breitsicken in seiner Mantelfläche zu schaffen, der gegenüber den bisher bekannten Deckelbehältern mit Breitsicken eine erhöhte Stapeldruckbelastbarkeit aufweist.

Diese Aufgabe wird für einen Deckelbehälter der eingangs bezeichneten Art erfindungsgemäß dadurch gelöst, daß an die oberen und unteren Flanken der Breitsicken unter einem Winkel zu deren Umlaufrichtung verlaufende Stützsicken angeschlossen sind, die länger sind als die Breite der Flanken der Breitsicken. Diese Stützsicken reduzieren an denjenigen Stellen, an denen sie angeordnet sind, das verhältnismäßig steil ausgeführte Gefälle an den Übergangsflanken der Breitsicken zwischen dem Außenumfang der Breitsikken und dem Durchmesser des eigentlichen Behältermantels. Diese Stützsicken sollten dabei vorzugsweise eine Länge aufweisen, die zumindest etwa der 1,5-fachen Breite der Flanken der Breitsicken entspricht. Auch sollten sie zweckmäßigerweise etwas länger sein als die halbe Breite des äußeren Umfangsbandes der Breitsicken.

Vorzugsweise sind die Stützsicken senkrecht zur Umlaufrichtung der Breitsicken, d.h. also im allgemeinen in Längsebenen zur Behälterachse angeordnet. Es sind aber auch andere Ausführungen denkbar, bei denen die Stützsicken beispielsweise V-förmig, kreuzweise oder in aufeinanderfolgende Zickzackform angeordnet sind.

Für eine optimale Kraftüberleitung aus der Behälterwand in die Breitsicke sollten die Scheitellinien der Stützsicken eine im wesentlichen gradlinige Verbindung zwischen dem Außenumfang der Breitsicken und dem Endpunkt der Stützsicken im eigentlichen Behältermantel bilden. Die Stützsikken können in ihrem Verlauf aber auch nach außen oder innen gekrümmt ausgeführt sein. Sonderformen, wie etwa eine tropfenförmige oder faßförmige Ausbildung sind ebenfalls möglich.

Die Anzahl und der gegenseitige Abstand der Stützsicken entlang der Breitsicken hängt von der Größe des Behälters und von den Belastungsanforderungen ab, die an diesen gestellt werden. Im allgemeinen sollten sie aber in gleichbleibendem Abstand vorgesehen sein, wobei einerseits die Möglichkeit besteht, sie jeweils gegenüberliegend an den Breitsicken anzuordnen, zum anderen . aber auch die Möglichkeit, sie wechselweise zu beiden Seiten einer Breitsicke auszuführen.

Der Querschnitt der Stützsicken selbst kann Belastungs- und Herstellungserfordernissen angepaßt werden. Es sind hier halbrunde oder elliptische, quadratische oder rechteckige oder auch dachförmige oder trapezförmige Querschnittsausgestaltungen möglich.

Mit den beschriebenen Stützsicken versehene Behälter weisen verbesserte Stapeldruckeigenschaften auf, sie bieten auch einen ebenfalls verbesserten Widerstand gegen Aufprall und sonstige radiale Belastungen. Auch das Verhalten bei gewissen Innendruckverhältnissen, z.B. einem gewissen Unterdruck als Folge einer Heißbefüllung werden verbessert.

Im folgenden wird die Erfindung unter Hinweis auf die beigefügten Zeichnungen noch zusätzlich erläutert. Es stellen dar:
Fig. 1 eine schematische Seitenansicht eines mit Stützsicken versehenen Deckelbehälters und
Fig. 2 und 3 unterschiedliche Ausführungsformen von Stützsicken.

Fig. 1 zeigt einen Deckelbehälter mit einem Behälterkörper bestehend aus einem Mantel 1 und einem Boden 2 sowie aus einem (in der Figur nicht sichtbaren) Deckel, der beispielsweise mittels eines umgreifenden Spannringes 3 zusammen mit dem oberen Rand des Mantels 1 umfaßt ist. Im Behältermantel sind zwei, nach außen ausgewölbte, horizontal umlaufende Breitsicken 4 ausgebildet. Diese Breitsicken 4 bestehen jeweils aus einem mittleren Umfangsband 5 und aus seitlichen Flanken 6, die den Übergang vom Umfangsband 5 der Breitsicken zum Behältermantel 1 bilden.

Schräg zum Umfangsverlauf der Breitsicken 4 und in Längsebenen zur Behälterachse 7 sind Stützsicken 8 angeordnet, die sich an die Flächen der oberen bzw. unteren Flanken 6 der Breitsicken 4 anschließen. Wie an der Außenkontur des Behälters zu erkennen ist, bilden die Scheitellinien 9 der Stützsicken 8 eine im wesentlichen gradlinige Verbindung zwischen dem Umfangsband 5 der Breitsicken 4 und der Fläche des eigentlichen Mantels 1.

Der Profilquerschnitt der Stützsicken 8 ist in der Figur nicht dargestellt, er kann aber je nach Zweckmäßigkeit beispielsweise halbkreisförmig, halbelliptisch, rechteckig, dachförmig oder in ähnlicher Weise gestaltet werden. Es ist erkennbar, daß die Länge der Stützsicken 8 im Ausführungsbeispiel länger als die Breite der Flanken 6 der Breitsicken 4 ist, und daß sie auch etwas länger ausgeführt sind als die Breite des Umfangsbandes 5 der Breitsicken 4.

Es ist nicht nur die geringere Neigung der Scheitellinien 9 der Stützsicken 8 gegenüber dem Mantel im Vergleich mit dem Abfall der Flanken 6, welche zu einer Verbesserung der Kraftumleitung in die Breitsicken und damit zu einer höheren _{'} Stapelbelastbarkeit der Behälter führt, sondern auch schon die Tatsache als solche, daß die Flanken 6 der Breitsicken 4 mit Auswölbungen bzw. Verformungen versehen sind, die die Basislinie der Flanken 6 überschreiten.

Die beschriebene Ausführung ist sowohl für Behälter aus Blechen, wie auch für Behälter aus Kunststoff anwendbar.

Die Fig. 2 und 3 zeigen Seitenansichten unterschiedlicher Ausführungsformen von Stützsicken. Während bei der Ausführungsform nach Fig. 1 die Stützsicken 9 eine geradlinige Scheitellinie aufweisen, zeigt Fig. 2 Stützsicken 10, die mit einer nach außen konvex gewölbten Scheitellinie versehen sind. Fig. dagegen zeigt eine Ausführung, bei der die Scheitellinien der Stützsicken 11 zur Behälterachse hin durchgebogen, also konkav ausgebildet sind.

## Patentansprüche

1. Deckelbehälter, bestehend aus einem oben offenen Behälterkörper mit Mantel (1) und Boden (2) sowie aus einem abnehmbaren Deckel, wobei der Behälterkörper in seinem Mantel (1) mit im wesentlichen horizontal umlaufenden, zur Behälteraußenseite hin ausgetriebenen Breitsicken (4) versehen ist, die je aus einer mittleren, bandartigen Umfangsfläche (5) und aus seitlichen, sich an die Umfangsfläche (5) anschließenden Flanken (6) gebildet sind und zumindest bis auf den durch den verschlossenen Deckel (3) gegebenen Außenumfang vorstehen, dadurch gekennzeichnet, daß an die oberen und unteren Flanken (6) der Breitsikken (4) unter einem Winkel zu deren Umlaufrichtung verlaufende Stützsicken (8) angeschlossen sind, die länger sind als die Breite der Flanken (6) der Breitsicken (4).

2. Deckelbehälter nach Anspruch 1, dadurch gekennzeichnet, daß die Länge der Stützsicken (8) mindestens der 1,5-fachen Breite der Flanken (6) der Breitsicken (4) entspricht.

3. Behälter nach Anspruch 1 oder 2, dadurch gekennzeichnet, daß die Stützsicken (8) senkrecht zur Umlaufrichtung der Breitsicken (4) verlaufen.

4. Behälter nach einem der Ansprüche 1-3, dadurch gekennzeichnet, daß die Scheitellinien (9) der Stützsicken (8) eine im wesentlichen gradlinige Verbindung zwischen dem Außenumfang (5) der Breitsicken (4) und dem Endpunkt der Stützsicken den eigentlichen Mantel (1) bilden.

5. Behälter nach einem der Ansprüche 1-3, dadurch gekennzeichnet, daß die Stützsicken (8) nach außen oder nach innen gewölbt sind.

6. Behälter nach Anspruch 1, dadurch gekennzeichnet, daß die Stützsicken in tropfenförmiger oder faßförmiger Gestalt ausgebildet sind.

7. Behälter nach einem der Ansprüche 1-5, dadurch gekennzeichnet, daß die Stützsicken versetzt zueinander entlang beider Seiten der Breitsicken angeordnet sind.

8. Behälter nach Anspruch 1, dadurch gekennzeichnet, daß die Stützsicken V-förmig, kreuzweise oder in Zickzacklinien entlang beider Seiten der Breitsicken angeordnet sind.

## Claims

1. A lidded container, consisting of a container body being open at the top and comprising a shell (1) and a bottom (2), as as of a removable lid, the container body being provided in its shell (1) with substantially horizontal, circular wide beads (4) protruded towards the outside of the container, said beads being formed each of a central belt-like peripheral surface (5) and of lateral flanks (6) adjacent to the peripheral surface (5) and projecting at least up to the outer circumference given by the closed lid (3), characterized in that to the upper and lower flanks (6) of the wide beads (4) supporting beads (8) are adjoined at an angle to the circumferential direction of the wide beads, said supporting beads being longer than the width of the flanks (6) of the wide beads (4).

2. The lidded container according to claim 1, characterized in that the length of the supporting beads (8) corresponds to at least 1,5 times the width of the flanks (6) of the wide beads (4).

3. Container according to claim 1 or 2, characterized in that the supporting beads (8) are at right angles to the circumferential direction of the wide beads (4).

4. Container according to any of claims 1-3, characterized in that the zenithal lines (9) of the supporting beads (8) form a substantially straight- lined connection between the outer periphery (5) of the wide beads (4) and the terminal points of the supporting beads in the actual shell (1).

5. Container according to any of claims 1-3, characterized in that the supporting beads (8) are arcuated outwardly or inwardly.

6. Container according to claim 1, characterized in that the supporting beads are embodied in drop- like or barrel shape.

7. Container according to any of claims 1-5, characterized in that the supporting beads are staggered along both sides of the wide beads.

8. Container according to claim 1, characterized in that the supporting beads are arranged in V-shape, crosswise or in zig-zag lines along both sides of the wide beads.

## Revendications

1. Recipient & couvercle, se composant d'un corps de recipient ouvert en haut et comportant une virole (1) et un fond (2), ainsi que d'un couvercle amovible, le récipient étant pourvu dans sa virole (1) de moulures larges périphériques sensiblement horizontales (4), formées par refoulement en direction du côté extérieur du récipient, qui sont chacune constituées par une surface périphérique centrale en forme de bande (5) et par des flancs latéraux (6) rejoignant la surface périphérique (5) et qui font saillie au moins jusqu'au pourtour extérieur défini par le couvercle (3) fermé, caractérisé en ce que les flancs supérieurs et inférieurs (6) des moulures larges (4) sont reliés à des moulures de renforcement (8) orientées d'un certain angle par rapport à leur direction périphérique et qui sont plus longues que la largeur des flancs (6) des moulures larges (4).

2. Récipient à couvercle selon la revendication 1, caractérisé en ce que la longueur des moulures de renforcement (8) correspond au moins à 1,5 fois la largeur des flancs (6) des moulures larges (4).

3. Récipient selon la revendication 1 ou 2, caractérisé en ce que les moulures de renforcement (8) sont orientées perpendiculairement à la direction périphérique des moulures larges (4).

4. Récipient selon une des revendications 1 à 3, caractérisé en ce que les lignes de sommets (9) des moulures de renforcement (8) établissent une liaison sensiblement rectiligne entre la périphérie extérieure (5) des moulures larges (4) et le point extrême des moulures de renforcement dans la virole de récipient (1) proprement dite.

5. Récipient selon une des revendications 1 à 3, caractérisé en ce que les moulures de renforcement (8) sont bombées vers l'extérieur ou vers l'intérieur.

6. Récipient selon la revendication 1, caractérisé en ce que les moulures de renforcement (8) sont réalisées avec une forme de goutte ou une forme de tonneau.

7. Récipient selon une des revendications 1 à 5, caractérisé en ce que les moulures de renforcement sont disposées avec un décalage mutuel le long des deux côtés des moulures larges.

8. Récipient selon la revendication 1, caractérisé en ce que les moulures de renforcement sont disposées en forme de V, en forme de croix ou selon des lignes en zigzag le long des deux côtés des moulures larges.
